# EUROPÄISCHE PATENTANMELDUNG

(11) **EP 1 936 096 A1**
(43) Veröffentlichungstag der Anmeldung: **25.06.2008**
(21) Anmeldenummer: 06026251.6
(22) Anmeldetag: 19.12.2006
(51) Int. Cl.: E06B 3/54

(54) **Feuerhemmende Glasfassade**

(71) Anmelder: Steindl Glas GmbH, 6305 Itter (AT)
(72) Erfinder: Eisenbach, Heinz, 6363 Wesentdorf (AT)
(74) Vertreter: Binder, Armin

(57) **Zusammenfassung**

Die Erfindung betrifft eine feuerhemmende Glasfassade (1) mit einem Traggerüst (1) bestehend aus metallischen Pfosten und Riegeln, mehreren am Traggerüst (1) befestigten und eine Front bildenden Glaselementen (7.1, 7.2) mit einer Front- und einer Gerüstseite, wobei die Glaselemente (7.1, 7.2) aus mehrschichtig angeordneten Glasscheiben (8, 9) bestehen, und die Befestigung der Glaselemente (7.1, 7.2) am Traggerüst (1) durch anschraubbare Ankerelemente (3) vorgesehen ist,

Die Erfindung zeigt sich dadurch aus, dass jedes Glaselement (7.1, 7.2) mindestens zwei Schichten aufweist, die durch randseitig angeordnete Abstandshalter (11, 12) voneinander beabstandet werden, die beabstandeten Schichten (8, 9) durch einen Silikonrandverbund (13, 14) versiegelt sind und im Silikonrandverbund (13) ein Eingriffsprofil (18) mit zumindest teilweiser Öffnung zum Rand des Glaselementes (7.1, 7.2) angeordnet ist, wobei die am Traggerüst (1) anschraubbaren Ankerelemente (3) in das Eingriffsprofil (18) eingreifen.

## Beschreibung

Die Erfindung betrifft eine feuerhemmende Glasfassade mit einem Traggerüst bestehend aus metallischen Pfosten und Riegeln, mehreren am Traggerüst befestigten und eine Front bildenden Glaselementen mit einer Front- und einer Gerüstseite, wobei die Glaselemente aus mehrschichtig angeordneten Glasscheiben bestehen und die Befestigung der Glaselemente am Traggerüst durch anschraubbare Ankerelemente vorgesehen ist.

Solche Glasfassaden sind allgemein bekannt. Beispielhaft wird auf die "Allgemeine bauaufsichtliche Zulassung", Nr. Z-70.4-50 verwiesen. Derartige Glaswände dienen beispielsweise als Feuerwiderstandsglas, welches durch die raumabschließende Funktion die Ausbreitung von Feuer und Rauch für eine gewisse Zeit verhindern soll. Bei dieser bekannten Ausführung einer Glaswand werden die einzelnen Glaselemente der Glaswand an einer Rahmenkonstruktion mit Pressleisten befestigt.

Diese feuerhemmenden Glasfassaden haben aufgrund der verwendeten Pressleisten den Nachteil einer aufwendigen Montage und auch hoher Herstellungskosten, außerdem wird der optische Eindruck der Glasfassade durch die dominant nach außen hervortretenden Pressleisten gestört.

Es ist Aufgabe der Erfindung, eine konstruktive Lösung für eine solche feuerhemmende Glasfassade zu finden, bei der die beschriebenen Nachteile vermieden werden, ohne jedoch die Stabilität und auch die Feuerschutzfähigkeit der Glasfassade einzuschränken.

Diese Aufgabe wird durch die Merkmale der unabhängigen Patentansprüche gelöst. Vorteile der Weiterbildung der Erfindung sind Gegenstand der untergeordneten Ansprüche.

Entsprechend dem Grundgedanken der Erfindung schlägt der Erfinder die Verbesserung einer feuerhemmenden Glasfassade vor, welche ein Traggerüst bestehend aus metallischen Pfosten und Riegeln enthält, mehrere am Traggerüst befestigte und eine Front bildende Glaselemente mit einer Front- und einer Gerüstseite aufweist, wobei die Glaselemente aus mehrschichtig angeordneten Glasscheiben bestehen und die Befestigung der Glaselemente am Traggerüst durch anschraubbare Ankerelemente vorgesehen ist.

Die erfindungagemäße Verbesserung besteht darin, dass jedes Glaselement mindestens zwei Schichten aufweist, die durch randseitig angeordnete Abstandshalter voneinander beabstandet werden, die beabstandeten Schichten durch einen Isolierglasrandverbund versiegelt sind und im Isolierglasranciverbund ein Eingriffsprofil mit zumindest teilweiser Öffnung zum Rand des Glaselementes angeordnet ist, wobei die am Traggerüst anschraubbaren Ankerelemente in das Eingriffsprofil eingreifen.

Durch diese erfindungsgemäße Ausgestaltung einer feuerhemmenden Glasfassade wird erreicht, dass auf die im Stand der Technik vorhandenen Pressleisten verzichtet werden kann.

Es ist darauf hinzuweisen, dass der genannte Isolierglasverbund bekannterweise meist auf der Basis von Silikon hergestellt wird, wobei meist brandhemmende Zusätze hinzugefügt werden, die ein verbessertes Verhalten des Silikonverbundes im Brandfalle bewirken.

In einer besonders vorteilhaften Ausführung kann jedes Glaselement aus mindestens drei Schichten bestehen, die durch randseitig angeordnete Abstandshalter voneinander beabstandet werden. Bei dieser Ausführung kann das Eingriffsprofil sowohl entweder im frontseitigen oder im gerüstseitigen Isolierglasrandverbund angeordnet werden, oder es besteht die Möglichkeit, ein Eingriffsprofil hier in beide, nämlich dem gerüstseitigen und dem frontseitigen Isolierglasrandverbund, einzubauen.

Weiterhin wird vorgeschlagen, dass das Eingriffsprofil ein teilweise randseitig geöffnetes Hohl-Profil ist, wobei das Eingriffsprofil beispielhaft als rundes Hohl-Profil ausgebildet werden kann oder auch als rechteckiges Hohl-Profil verwirklicht wird.

In einer bevorzugten Ausführungsform wird das Eingriffsprofil als zum Rand hin geöffnetes U-Profil ausgeführt, so dass bei der Positionierung der darin eingreifenden Ankerelemente keine Beschränkungen entstehen.

Vorteilhaft kann weiterhin an der frontseitigen Stoßkante der Glaselemente eine Wetterversiegelung angebracht werden, so dass die gesamte Glasfront als einheitliche Ebene erscheint. Diese Wetterversiegelung kann besonders vorteilhaft aus einer Silikonfüllung bestehen, es ist jedoch auch möglich, anstelle einer Silikonfüllung ein elastisches Profil, beispielsweise ein einzusetzendes Gummi- oder Kunststoffprofil, zu verwenden.

Zwischen dem Traggerüst und den Glaselementen können ebenfalls elastische Profile zur Abdichtung mit Brandschutzeigenschaften, beispielsweise aus Kunststoff oder Kautschuk mit entsprechenden chemischen Zusätzen, verwendet werden.

In einer besonders vorteilhaften Ausführungsform kann das Traggerüst auf der Frontseite mindestens einen zentral angeordneten Steg aufweisen, in den die Verschraubung der Ankerelemente eingreifen kann.

Außerdem kann das Traggerüst auf der Frontseite mindestens zwei randseitig angeordnete Stege zur Aufnahme des elastischen Profils oder einer feuerfesten Dichtung aufweisen.

Die Ankerelemente können derart ausgebildet werden, dass sie bei der Verschraubung eine lokale Deformation des Eingriffsprofils erzeugen und sich dadurch in dem Eingriffsprofil verhaken. Das heißt, es kann also durch eine entsprechende Formgebung des Ankerelementes derart, dass seine Spitzen zur Gerüstseite zeigen, beim Verschrauben des Ankerelementes ein sicherer Formschluss mit dem Eingriffsprofil erreicht werden.

Vorteilhaft ist es weiterhin, wenn die Abstandshalter korrosionsgeschützt ausgeführt werden beziehungsweise aus Edelstahl bestehen. Gleiches gilt ebenso für die verwendeten Anker und Verschraubungen. Hierdurch wird erreicht, dass eine lange sichere Standzeit der Glasfassade auch unter ungünstigen Umweltbedingungen möglich ist.

Anstelle einer Vielzahl einzelner Ankerelemente kann auch ein langes Profil, vorzugsweise ein Profil welches über die gesamte Kantenlänge des zu verbindenden Glaselementes reicht, verwendet werden. So entsteht durch dieses zusätzliche Ankerelement oder Ankerprofil eine weitere effektive Abdichtung gegen eventuell auftretende Feuer.

Zumindest die gerüstseitige Glasscheibe der Glaselemente kann feuerhemmend ausgeführt werden.

Weiterhin kann die gerüstseitige Glasscheibe eine Dicke aufweisen, die mindestens der Gesamtdicke aller restlichen frontseitig angeordneten Glasscheiben entspricht.

Im folgenden wird die Erfindung anhand der nachfolgenden Figuren näher beschrieben, wobei nur die zum Verständnis der Erfindung notwendigen Merkmale dargestellt sind.

Es zeigen im Einzelnen:
- FIG 1:: Ausführung einer Glasfassade gemäß dem Stand der Technik;
- FIG 2:: Erfindungsgemäßer Aufbau einer Glasfassade mit dreischichtigen Glaselementen;
- FIG 3:: Erfindungsgemäßer Aufbau einer Glasfassade mit dreischichtigen Glaselementen und zweifachen Eingriffsprofilen;
- FIG 4:: Erfindungsgemäßer Aufbau einer Glasfassade mit zweischichtigen Glaselementen.

Die **Figur 1** zeigt den bekannten Aufbau einer Glasfassade mit zweischichtigen Glaselementen und an der Front sichtbaren Pressleisten, zur Verbindung der Glaselemente mit dem Traggerüst. Dargestellt ist das Traggerüst 1 in Form eines Pfostens mit frontseitig angeordneten Stegen 5 und 6, wobei in den randseitigen Stegen 5 Dichtleisten 17 angebracht sind, die sich gegen die Glaselemente 7.1 und 7.2 abstützen. Frontseitig sind die Glaselemente durch eine Pressleiste 2 über eine Schraubverbindung 4 mit dem zentralen Steg 6 des Pfostens 1 verbunden, wobei die Pressleiste 2 zu den Glaselementen 7.1 und 7.2 eine Dichtung 19 aufweist, die auch eine Beschädigung der Glaselemente verhindert und als Wetterversiegelung wirkt. Die Glaselemente 7.1 und 7.2 bestehen aus einer gerüstseitigen Glasscheibe 9, die hier als Verbundglasscheibe ausgeführt ist, und einer frontseitigen Glasscheibe 8. Zwischen den Glasscheiben 8 und 9 ist jeweils ein Abstandselement 11 mit einem Silikonverbund 13 eingebracht.

Ein derartiger Aufbau ist relativ umständlich bei der Montage und erzeugt auch einen optischen Eindruck, der das klare Bild einer glatten Fassade stört.

Eine verbesserte Ausführung wird in dem erfindungsgemäßen Aufbau der Figuren 2 bis 4 dargestellt.

Die **Figur 2** zeigt einen Schnitt durch eine feuerhemmende Glasfassade im Bereich eines Pfostens 1, wobei die aneinander stoßenden Glaselemente 7.1 und 7.2 der Glasfassade dreischichtig mit den Glasschichten 8, 9 und 10 aufgebaut sind.

Die Glaselemente stoßen, abgedichtet durch die Dichtelemente 17, ohne die Verwendung eines Adaptersystems direkt an die Tragkonstruktion 1 an. Die Glaselemente 7.1 und 7.2 sind durch eine gerüstseitige feuerfeste Glasscheibe 10, der eine etwa halb so dünne Glasscheibe 9, beabstandet durch ein Abstandselement 12, folgt, aufgebaut, wobei randseitig ein erster Silikonverbund 13 zwischen den beiden Glasscheiben 10 und 9 eingegossen ist. Anschließend folgt die frontseitige Glasscheibe 8, die ebenfalls von der mittleren Glasscheibe 9 durch ein hier etwas größeres Abstandselement 11 beabstandet ist und ebenfalls randseitig über einen Silikonverbund 14 verfügt. In den Silikonverbund 14 ist ein u-förmiges Eingriffsprofil eingegossen, dessen offene Seite zum Rand des Glaselementes weist. In dieses offene U-Profil greift das Ankerelement 3 ein, welches durch eine Schraube 4 mit dem zentralen Steg 6 des Traggerüstes 1 verschraubt wird. Durch eine Vielzahl solcher Ankerelemente 3 über die Kantenlänge der Glaselemente werden diese fest mit dem Traggerüst 1 verbunden, ohne dass ein Adapterelement - wie in der Figur 1 dargestellt - notwendig wäre.

Eine andere erfindungsgemäße Ausführung ist in der **Figur 3** dargestellt. Diese entspricht im Grunde der Ausführung aus der Figur 2, jedoch ist zusätzlich im gerüstseitigen Glasverbund ein weiteres Eingriffsprofil angeordnet, so dass zum Beispiel wechselweise Ankerelemente im gerüstseitigen und im frontseitigen Eingriffselement eingeschraubt werden können, wodurch eine Befestigung erzeugt wird, die sich auf mehrere Eingriffselemente verteilt.

Schließlich zeigt die **Figur 4** eine besonders einfache Ausführung einer feuerhemmenden Glaswand mit einer erfindungsgemäßen Verbindung der Glaselemente zum Traggerüst. Die Ausführung in der Figur 4 ist ähnlich aufgebaut wie die Ausführungen in den Figuren 2 und 3, jedoch ist die Ausführung der Glaselemente 7.1 und 7.2 vereinfacht, indem lediglich zwei Glasscheiben verwendet werden. Entsprechend befindet sich das Eingriffsprofil 18 zwischen den beiden einzigen Glasscheiben, die über Abstandselemente 11 beabstandet sind. Auch hier ist das Eingriffsprofil 18 in dem Silikonverbund 13 eingebettet, so dass über eine Vielzahl von Ankerelementen 3 eine feste Verbindung zur Tragkonstruktion 1 erreicht werden kann.

Es wird darauf hingewiesen, dass die gezeigten Glasscheiben auch als Verbundglasscheiben ausgeführt werden können.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

### Bezugszeichenliste

- 1: Pfosten oder Riegel der Tragkonstruktion
- 2: Pressleiste
- 3: Ankerelement
- 4: Schraube
- 5: randseitiger Steg
- 6: zentraler Steg
- 7.1: Glaselement
- 7.2: Glaselement
- 8: erste Scheibe
- 9: zweite Scheibe
- 10: dritte Scheibe
- 11: erstes Abstandselement
- 12: zweites Abstandselement
- 13: erster Silikonverbund
- 14: zweiter Silikonverbund
- 15: Wetterversiegelung
- 16: Trennelement
- 17: Dichtleiste
- 18: Eingriffsprofil
- 19: Dichtung

## Patentansprüche

1. Feuerhemmende Glasfassade(1) mit:
1.1. einem Traggerüst (1) bestehend aus metallischen Pfosten und Riegeln,
1.2. mehreren am Traggerüst (1) befestigten und eine Front bildenden Glaselementen (7.1, 7.2) mit einer Front- und einer Gerüstseite, wobei
1.3. die Glaselemente (7.1, 7.2) aus mehrschichtig angeordneten Glasscheiben (8, 9) bestehen, und
1.4. die Befestigung der Glaselemente (7.1, 7.2) am Traggerüst (1) durch anschraubbare Ankerelemente (3) vorgesehen ist,
**dadurch gekennzeichnet, dass**
1.5. jedes Glaselement (7.1, 7.2) mindestens zwei Schichten aufweist, die durch randseitig angeordnete Abstandshalter (11, 12) voneinander beabstandet werden,
1.6. die beabstandeten Schichten (8, 9) durch einen Isolierglasrandverbund (13, 14) versiegelt sind,
1.7. im Isolierglasrandverbund (13) ein Eingriffsprofil (18) mit zumindest teilweiser Öffnung zum Rand des Glaselementes (7.1, 7.2) angeordnet ist, wobei
1.8. die am Traggerüst (1) anschraubbaren Ankerelemente (3) in das Eingriffsprofil (18) eingreifen.

2. Glaswand gemäß dem vorstehenden Patentanspruch 1, **dadurch gekennzeichnet, dass** jedes Glaselement (7.1, 7.2) mindestens drei Schichten (8, 9, 10) aufweist, die durch randseitig angeordnete Abstandshalter (11, 12) voneinander beabstandet werden.

3. Glaswand gemäß dem voranstehenden Patentanspruch 2, **dadurch gekennzeichnet, dass** das Eingriffsprofil (18) im frontseitigen Isolierglasrandverbund (14) angeordnet ist.

4. Glaswand gemäß dem voranstehenden Patentanspruch 2, **dadurch gekennzeichnet, dass** das Eingriffsprofil (18) im gerüstseitigen Isolierglasrandverbund (13) angeordnet ist.

5. Glaswand gemäß dem voranstehenden Patentanspruch 2, **dadurch gekennzeichnet, dass** ein Eingriffsprofil (18) im gerüstseitigen Isolierglasrandverbund und ein Eingriffsprofil (18) im frontseitigen Isolierglasrandverbund angeordnet ist.

6. Glaswand gemäß einem der voranstehenden Patentansprüche 1 bis 5, **dadurch gekennzeichnet, dass** das Eingriffsprofil (18) ein zumindest teilweise randseitig geöffnetes Hohl-Profil ist.

7. Glaswand gemäß dem vorstehenden Patentanspruch 6, **dadurch gekennzeichnet, dass** das Eingriffsprofil (18) ein rundes Hohl-Profil ist.

8. Glaswand gemäß dem vorstehenden Patentanspruch 6, **dadurch gekennzeichnet, dass** das Eingriffsprofil (18) ein rechteckiges Hohl-Profil ist.

9. Glaswand gemäß dem vorstehenden Patentanspruch 6, **dadurch gekennzeichnet, dass** das Eingriffsprofil (18) ein randseitig geöffnetes U-Profil ist.

10. Glaswand gemäß einem der voranstehenden Patentansprüche 1 bis 9, **dadurch gekennzeichnet, dass** an der frontseitigen Stoßkante der Glaselemente eine Wetterversiegelung (15) angebracht ist.

11. Glaswand gemäß dem voranstehenden Patentanspruch 10, **dadurch gekennzeichnet, dass** die Wetterversiegelung (15) aus einer Silikonfüllung besteht.

12. Glaswand gemäß dem voranstehenden Patentanspruch 10, **dadurch gekennzeichnet, dass** die Wetterversiegelung (15) aus einem elastischen Profil besteht.

13. Glaswand gemäß einem der voranstehenden Patentansprüche 1 bis 12, **dadurch gekennzeichnet, dass** zwischen Traggerüst und Glaselement ein elastisches Profil (17) angeordnet ist.

14. Glaswand gemäß einem der voranstehenden Patentansprüche 1 bis 12, **dadurch gekennzeichnet, dass** zwischen Traggerüst (1) und Glaselement (7.1, 7.2) eine feuerfeste Dichtung angeordnet ist.

15. Glaswand gemäß einem der voranstehenden Patentansprüche 1 bis 14, **dadurch gekennzeichnet, dass** das Traggerüst (1) auf der Frontseite mindestens einen zentral angeordneten Steg (6) aufweist, in den die Verschraubung (4) der Ankerelemente (3) eingreifen kann.

16. Glaswand gemäß einem der voranstehenden Patentansprüche 1 bis 15, **dadurch gekennzeichnet, dass** das Traggerüst (1) auf der Frontseite mindestens zwei randseitig angeordnete Stege (5) zur Aufnahme des elastischen Profils (17) oder einer feuerfesten Dichtung aufweist.

17. Glaswand gemäß einem der voranstehenden Patentansprüche 1 bis 16, **dadurch gekennzeichnet, dass** die Ankerelemente (3) derart ausgebildet sind, dass sie bei der Verschraubung eine lokale Deformation des Eingriffsprofils (18) erzeugen und sich **dadurch** in dem Eingriffsprofil (18) verhaken.

18. Glaswand gemäß einem der voranstehenden Patentansprüche 1 bis 17, **dadurch gekennzeichnet, dass** die Abstandshalter (11, 12) korrosionsgeschützt ausgeführt sind.

19. Glaswand gemäß einem der voranstehenden Patentansprüche 1 bis 18, **dadurch gekennzeichnet, dass** die Abstandshalter (11, 12) aus Edelstahl bestehen.

20. Glaswand gemäß einem der voranstehenden Patentansprüche 1 bis 19, **dadurch gekennzeichnet, dass** als Ankerelement (3) ein Profil verwendet wird, welches in seiner Länge der Seitenlänge des jeweils zu befestigenden Glaselementes (7.1, 7.2) entspricht.

21. Glaswand gemäß einem der voranstehenden Patentansprüche 1 bis 20, **dadurch gekennzeichnet, dass** zumindest die gerüstseitige Glasscheibe (10) feuerhemmend ausgeführt ist.

22. Glaswand gemäß einem der voranstehenden Patentansprüche 1 bis 21, **dadurch gekennzeichnet, dass** die gerüstseitige Glasscheibe (10) eine Dicke aufweist, die mindestens der Gesamtdicke aller restlichen frontseitig angeordneten Glasscheiben (8, 9) entspricht.
